# FASCICULE DE BREVET EUROPEEN

(11) **EP 0 060 230 B1**
(45) Date de publication et mention de la délivrance du brevet: **18.09.1985**
(21) Numéro de dépôt: 82830050.9
(22) Date de dépôt: 09.03.1982
(51) Int. Cl.: E04B 2/40, E04B 2/54, E04C 1/10

(54) **Structure portante en congloméré ou en béton armé, en particulier antisismique, pour des constructions planes, ainsi que pour des voûtes ou des arcs, obtenue au moyen d'éléments modulaires**
Tragkonstruktion aus einem Konglomerat oder armiertem Beton, insbesondere gegen Erdbeben, für ebene sowie gewölbte oder bogenförmige Konstruktionen, hergestellt aus Modul-Elementen
Supporting structure of a conglomerate or reinforced concrete, in particular anti-earthquake, for planar as well as vaulted or arc-shaped constructions, produced of modular elements

(30) Priorité: 09.03.1981 IT 4797881
(43) Date de publication de la demande: 15.09.1982
(73) Titulaire: Palamara, Rocco, I-00039 Zagarolo (Roma) (IT); Palamara, Gianni, I-00039 Zagarolo (Roma) (IT)
(72) Inventeur: Palamara, Rocco, I-00039 Zagarolo (Roma) (IT); Palamara, Gianni, I-00039 Zagarolo (Roma) (IT)

## Description

L'invention concerne une structure portante en congloméré, en particulier antisismique, pour des constructions planes ainsi que pour des voûtes, ou des arcs, obtenue au moyen d'éléments modulaires, telle à soutenir toute sollicitation sans l'intervention desdits éléments.

Dans les territoires frappés par des tremblements de terre il est indispensable de procéder avec grande vitesse à la reconstruction ; il faut donc disposer de moyens aptes à ce but, en assurant en même temps à la construction une résistence convenable.

On sait comme la Loi donne des indications précises pour les constructions dans ces territoires ; ces indications se rapportent en particulier à la charpente en béton armé. Les murs sont toutefois élevés entre des piliers sans une liaison effective des éléments qui les composent, ni des murs mêmes, avec les piliers et les poutres adjacentes.

On obtiendrait des avantages considérables dans la construction de murs avec charpente en fer et congloméré, si la structure du mur portante comporterait un renfort sensible à la structure des piliers et des poutres en béton armé. Il faudrait, dans ce cas, que cette charpente fusse un véritable réseau en congloméré, ou en béton armé, et, en particulier, que les montants et les traverses fussent en corrélation réciproque de dimension par rapport à une construction spécifique. Il faudrait aussi que le réseau fusse continu et compact, ce qui supposerait que les éléments modulaires fussent pourvus de moyens pour assurer l'étanchéité au congloméré ainsi que de moyens qui favoriseraient le fluage du mortier dans tous les points du réseau. Il faudrait encore, une fois les caractéristiques d'un élément modulaire établies pour la réalisation d'un réseau. convenable, prévoir des éléments modulaires accessoires pourvus des mêmes caractéristiques dans le but de permettre l'accrochage de murs transversaux, ou bien de murs de cloison, ou bien d'éléments de clôture à droite ou à gauche, ou bien, mieux encore, d'éléments qui, tout en étant pourvus des mêmes caractéristiques, permettraient de poursuivre la construction dans une direction quelconque, par exemple en apportant une modification, à un élément modulaire prévu pour ce cas, sur le même lieu de la construction, telle que l'ouverture dans cet élément de passages selon les exigences qui se présenteraient.

Un réseau qui aurait toutes les caractéristiques indiquées représenterait, selon l'avis des Demandeurs, une contribution considérable à la solution du problème. Dans ce cas, ce réseau devrait être tel à supporter en soi toute sollicitation du mur, sans la contribution des éléments modulaires, dont la fonction resterait celle d'éléments d'isolations et de clôture. Dans ce cas, les éléments modulaires mêmes pourraient être réalisés avec un matériel quelque ce soit, tel que argile, béton, congloméré et similia, mais aussi en bois pressé et, surtout, en résines synthétique, telles que du polystyrène.

La nécessité d'interrompre un ouvrage à surfaces planes avec une construction en voûte, ou en arc se présente très souvent, surtout dans les petits pays ; on rencontre dans ces cas des difficultés à cause du temps nécessaire pour la construction, à cause de la main-d'oeuvre qualifiée, ainsi que des éléments de construction.

Le réseau, dont on a décrit tout à l'heure les caractéristiques supposés, résulterait encore plus convenable si la possibilité était donnée de procéder à sa construction, soit dans le cas dun ouvrage à surfaces planes, soit dans le cas d'une voûte, ou d'un arc, en employant les mêmes éléments modulaires qu'on emploie pour les ouvrages à surfaces planes. Etant données les caractéristiques supposées, aussi les constructions en voûte et en arc pourraient être réalisées de la même façon et avec des matériaux plus légers, plus bon marché et plus faciles à transporter et à manier.

En ce qui concerne la possibilité de réaliser un ouvrage à surfaces planes (non pas en voûte, ou en arc) avec des éléments modulaires qui comprennent un réseau en congloméré, ou en béton armé, l'état de la technique offre des innombrables propositions qui exploitent des éléments modulaires pour construction, tels à pouvoir être superposés et emplacés côte à côte sans faire usage de mortier, dans le but de rendre la construction plus facile, plus bon marché et plus rapide ; ou bien ces propositions se rapportent-telles à des blocs en congloméré, ou en béton avec des canaux verticaux et transversaux pour l'introduction du congloméré après l'assemblage, avec, ou sans une charpente en fer dans le sens horizontal et vertical ; ou bien encore, ces propositions se réfèrent à des éléments modulaires pour le bâtiment pourvus d'emboîtements horizontaux et verticaux pour un assemblage sans usage de mortier. Dans plusieurs cas on a prévu aussi des canaux de ventilation pour former des matelas d'air, ou bien pour faire passer des conduites d'eau ou électriques. On a prévu aussi des éléments pour le raccord des murs aux coins de la construction.

Dans le Brevet US 952 080 (Mclntyre) des blocs pour bâtiment sont prévus, qui ont une forme oblongue, avec tête affectant la forme d'un L, pourvus de trous verticaux pour faire passer le congloméré, ces blocs devant être disposés dans une position opposée et étant superposables par emboîtement à l'aide d'une rainure longitudinale et d'une nervure affectant la forme d'un V. La configuration du bloc qu'on a décrit dans ce brevet vise à obtenir un réseau transversal et vertical. Le but peut être atteint, toutefois, seulement avec des éléments en congloméré ou en béton, ou en argile, attendu que le réseau en congloméré obtenu n'est pas en corrélation de dimension dans les deux sens, vertical et horizontal ; c'est-à-dire que les éléments en blocs doivent contribuer avec leur propre résistance. Ce qui manque, c'est par conséquent un équilibre entre les montants et les traverses du réseau, ainsi que sa continuité périmétrale continue et ininterrompue. Les blocs superposés et emplacés côte à côte n'assurent aucune étanchéité au congloméré le long de toute la surface périphérique du mur ; le congloméré peut donc sortir au détriment de la pression intérieure et de la propreté des éléments modulaires. Aucun moyen n'est prévu, qui favorise le fluage et une distribution optimale du mortier.

Le Brevet US 1 084 098 (Mclntyre) prévoit seulement des blocs en béton, dont les ouvertures intérieures visent particulièrement à former un passage calorifuge pour un matelas d'air. Même si on procède à l'introduction de mortier, aucun réseau est prévu qui présente un équilibre en dimensions entre les traverses et les montants.

On peut dire la même chose du Brevet US 3 968 615 (IVANY). On y a décrit un bloc en béton pourvu de canaux verticaux et horizontaux pour l'introduction du congloméré et le placement d'une charpente. Des éléments se forment constituant des robustes montants, ces montants n'étant toutefois pas soutenus par des traverses de dimension proportionnées avec eux ; on ne reconnait pas un réseau continu et ininterrompu le long de tout le circuit périphérique du mur. Il n'y a pas de moyens qui favorisent le fluage du mortier sous pression. Même dans ce cas, on ne peut que faire usage d'éléments modulaires en béton ; on n'a pas prévu l'étanchéité du circuit le long de tout l'ouvrage.

Les Brevets US 2186 712 (STAMM) et 2 736 188 (WILHELM) concernent des blocs pour lesquels aucune introduction de mortier est prévue après leur assemblage.

Le Brevet US 4 075 808 (PEARL) concerne un système de construction avec des blocs à emboîter pour former un réseau. Les blocs ne présen-. tent pas des caractéristiques telles à assurer une corrélation en dimension entre les montants et les traverses ; ces dernières paraissent avoir une dimension tout à fait négligeable par rapport aux premiers. Aucune corrélation convenable ni aucune précaution à l'instant de l'introduction du mortier étant prévue, à savoir une introduction sous pression ou bien en présence d'un retardateur, il ne paraît que la structure puisse, en elle-même, suffire pour soutenir toute sollicitation du mur sans la contribution des éléments modulaires. Ces derniers devront par conséquent être réalisés nécessairement en argile, ou en congloméré, ou en matériel similaire. Le système PEARL ne paraît pas prévoir, d'ailleurs, des éléments modulaires supplémentaires tels que pour l'accrochage des murs transversaux, ou de murs de cloison, ou bien des éléments de moitié dimension, ou bien des éléments à modifier sur place (à membrane) pour créer des passages par rapport aux exigences qui se présentent. Toutes ces caractéristiques n'étant pas prévues on ne saurait affirmer que le système PEARL pourrait assurer une structure indépendante des éléments modulaires par rapport aux sollicitations de l'oeuvre.

Le Brevet allemand DE-PS 677 922 (JOHNER) concerne des blocs creux placés côte à côte de sorte à former des passages de ventilation avec des matelas d'air entre les surfaces de jonction ; le Brevet allemand DE-PS 841339 (SPRING) concerne des éléments pour bâtiment affectant la forme d'un H, qui doivent servir comme coffrages permanents ; le Brevet allemand DE-PS 816 452 (TEUBNER) concerne des éléments pour bâtiment avec des emboîtements dans le but de rendre plus rapide la superposition et l'emplacement côte à côte des blocs. Il ne paraît pas que ces brevets puissent indiquer une structure portante telle qu'on a décrit au début de cette description.

Le Brevet français 465 102 (WAGON) concerne par ailleurs des blocs divers, pleins ou creux, réalisés en matériel quelque ce soit et qui « par leurs conformations et leurs dispositions, tendent à réaliser dans leur mise en oeuvre des vides et des creux nécessaires à l'emplacement et à la construction d'une charpente en béton armé, ou de toute autre nature, composée de montants et de traverses à laquelle ils servent de coffrage et de remplissage à demeure dans la confection des parois des édifices JO. Plusieurs de ces tâches sont les mêmes que les Demandeurs poursuivent, y compris celle d'obtenir des faces vue qui portent une décoration et qui, en tout cas, n'ont pas besoin de crépissage. Il faut quand-même dire tout de suite que WAGON précise, en se référant à sa figure 4, que « les trous horizontaux a et les trous verticaux b servent à assurer la ventilation et le matelas d'air à l'intérieur des murs •, tandis que « les trous verticaux c et les gorges verticales et horizontales d sont ménagés pour recevoir les barres d'armature avec leurs ligatures les réunissant entre elles ainsi que le béton de l'ossature, comme le montrent les figures 2 et 3 •. L'oeuvre ne paraît pas étanche au mortier ; celui-ci pénètre seulement dans les trous c et dans les gorges d, mais ne peut pénétrer sous pression. Le réseau en charpente est seulement revêtu avec du mortier, mais ne paraît pas être une véritable structure, attendu que les uniques ouvertures qui présentent une certaine amplitude (b) sont prévues pour les matelas d'air. Par ailleurs, aucun moyen n'est indiqué qui favorise le fluage et l'adhésion du mortier. Enfin, puisque une véritable structure portante manque, il ne paraît pas que les conditions existent pour que des blocs réalisés en matériaux différents du béton puissent se borner à servir de coffrage, surtout si on voudrait se servir de cette structure dans des régions frappées par le séisme.

Les Brevets anglais GB-PS 508 987 (ENSOR)-176 031 (DEYES) et 827508 (ANTHONY) se réfèrent à des blocs pour bâtiments comportant des structures qui ne paraissent pas avoir de similitude avec celle que les Demandeurs proposent.

L'invention se propose par conséquent d'indiquer une structure portante pour des ouvrages en maçonnerie à surfaces planes, ou bien pour des voûtes, ou des arcs, constitués par un réseau en congloméré, ou en béton armé, qui peut être réalisée dans les deux cas avec les mêmes éléments modulaires, pouvant soutenir toute sollicitation sans la contribution directe de ceux-ci, les traverses et les montants de la structure se trouvant par conséquent en corrélation de dimension réciproque, étant réalisés compacts et de façon continuelle le long de tout l'ouvrage, constitué par des murs périphériques, transversaux, par des murs de cloison, etc., et dans lequel les faces vue n'aient pas besoin de crépissage lorsque l'ouvrage est accompli.

L'invention réalise cette structure par deux solutions mentionnées dans les revendications indépendantes 1 et 2.

On a décrit ci-après l'invention plus en détail en se référant à des formes de réalisation représentées sur les dessins annexes. Les figures montrent :
Figure 1 deux éléments modulaires suivant l'invention, qui sont aptes à la réalisation d'ouvrage à sùrfaces planes aussi bien que de voûtes, ou d'arcs, les deux pièces étant réprésen- tées à l'instant de la superposition ;
Figure 2 deux éléments modulaires suivant l'invention, qui sont aptes à la réalisation d'ouvrages à surfaces planes, à l'instant de la superposition, comme variante ;
Figure 3 un ouvrage en maçonnerie avec des murs transversaux et des murs de cloison accrochés au moyen d'autres éléments modulaires prévus par l'invention à cet effet, en vue axonométrique ;
Figure 4 et 5 des coupes transversales selon X et Y de la figure 3 ;
Figure 6 une vue axonométrique d'un ouvrage à surfaces planes, partiellement en coupe, pour une meilleure compréhension de la structure ;
Figure 7 une coupe verticale de deux été-. ments modulaires superposés ;
Figure 8 une vue de face d'un ouvrage à surfaces planes ;
Figure 9 une vue de face d'une partie de voûte ;
Figure 10 une vue de face d'une voûte complète ;
Figure 11 un élément modulaire pour raccorder les murs dans les coins, en Vue axonométrique ;
Figure 12 un élément modulaire dont la dimension est réduite à la moitié, ouvert des deux côtés, en vue axonométrique ;
Figure 13 un élément modulaire pour raccorder trois murs, en vue axonométrique ;
Figure 14 un élément modulaire pour accrocher un mur de cloison et deux murs transversaux, en vue axonométrique ;
Figure 15 un élément modulaire semblable à celui de la figure 12, mais fermé d'un côté, en vue axonométrique ;
Figure 16 un élément modulaire semblable à celui de la figure 15, en dimension entière, en vue axonométrique ;
Figure 17 un élément modulaire avec ses côtés pourvues de membranes, en vue axonométrique ;
Figure 18 un élément modulaire pourvu de deux passages pour ventilation, avec un seul canal central, longitudinal, en vue axonométrique.

La figure 1 montre, à l'instant de leur superposition, deux éléments modulaires 1 suivant l'invention, dont on peut se servir soit pour des ouvrages à surfaces planes, soit pour des structures en voûte ou en arc. Du côté supérieur et inférieur des éléments on reconnait des parties 2, 2' longitudinales moulées en arc de circonférence, dont les rayons R, R' sont égaux. Lesdites parties 2, 2' sont pourvues de gorges 3 parallèles entre elles dont les dimensions sont parfaitement égales. Les éléments 1 peuvent ainsi être accouplés géométriquement, tandis que les gorges 3 assurent un engagement des éléments avec étanchéité.

Les éléments 1 sont encore pourvus de canaux horizontaux supérieur 4 et inférieur 4', ainsi que de canaux verticaux 5 qui sont entre eux parallèles par couple. Lorsque les éléments sont superposés, la ligne médiane de chaque élément vient se trouver en correspondance du plan vertical de jonction de deux éléments de la couche supérieure et, respectivement, de la couche inférieure et les canaux verticaux 5 sont alignés le long d'une unique ligne droite verticale, à partir du pied et jusqu'au sommet de l'ouvrage. Les canaux horizontaux 4, 4' sont à leur tour alignés le long d'une unique ligne droite horizontale. Les traverses et les montants forment ainsi un réseau continu et ininterrompu.

Au-dessous des parties supérieures 2 en arc, qui sont plus courtes des parties inférieures 2', on voit des plans inclinés 6 qui forment un élargissement en trémie du canal supérieur 4. Lorsque les éléments 1 sont superposés, les parties 2, 2' en arc s'engagent entre elles en assurant une étanchéité entre les éléments ; entre le canal horizontal inférieur 4', les plans 6 du même élément, les deux segments intérieurs des parties 2 et le canal horizontal 4 de l'élément superposé un passage libre 18 se forme par superposition des éléments, qui est agrandi par les plans 6 et qui, en général, est plus large par rapport aux passages des canaux verticaux 5 (fig. 8). On a prévu ce particulier dans le but de renforcer en sens horizontal l'ouvrage de maçonnerie. Chacun des plans 6 présente une rainure 7 ; des rainures analogues 7' sont prévues dans les côtés des canaux 4, 4'. Des deux côtés des rainures 7 on a prévu des goulottes parallèles 8. Des goulottes 8' analogues sont prévues le long des surfaces des canaux horizontaux supérieur 4 et inférieur 4'. Les rainures 7, 7' et les goulottes 8, 8' favorisent le fluage du mortier à l'instant de son introduction dans l'ouvrage, ainsi qu'une meilleure adhésion de celui-ci avec les éléments.

Les surfaces verticales de jonction des éléments 1 présentent des plans inclinés 9 ; le long des bords verticaux de ceux-ci on a prévu des rainures 10 et, alternativement, sur la surface opposée de l'élément, on a prévu des nervures correspondantes, qui assurent un engagement réciproque avec étanchéité au mortier. A la saillie 11 sur une des surfaces verticales de jonction, une cavité analogue correspond sur la surface verticale opposée de l'élément 1. Le mortier pénètre donc aussi dans les passages libres 18' qui sont formés par le placement côte à côte des éléments. Contrairement aux passages libres formés par superposition, et qui agrandissent l'espacement entre les canaux 4, 4', ces passages ne sont pas continus le long d'une même ligne droite, attendu que au-dessous d'eux se trouve le fond des canaux 4 (fig.4 et 5) ; ils assurent tout de même la continuité ininterrompue de la structure en soi, puisque il n'y a aucun obstacle qui empêche l'écoulement du mortier à l'intérieur d'un passage quelque ce soit de l'ouvrage.

Les parties 2, 2' avec les gorges 3, les rainures 10 et les nervures correspondantes assurent donc, à l'ouvrage en maçonnerie obtenu par assemblage à sec desdits éléments, l'étanchéité au mortier le long de toute sa périphérie. L'étan- chéit sera assurée même lorsqu'on fera usage - ainsi qu'il sera décrit en se référant aux figures 11-18 - d'éléments modulaires supplémentaires pour accrocher des murs de refend, ou des murs portants transversaux, ou bien d'élément de clôture, etc. La présence des rainures 7, 7' et des goulottes 8, 8' favorise le fluage du mortier et l'adhésion de celui-ci aux éléments modulaires 1, ainsi que la compacité de la structure.

La figure 2 montre une variante de l'élément 1 de figure 1. Cet élément 1' peut être utilisé seulement pour des ouvrages en maçonnerie à surfaces planes. Il présente les mêmes caractéristiques de l'élément 1 sauf que dans les appuis. La différence consiste donc seulement en ce que les surfaces horizontales supérieure et inférieure n'affectent pas, à partir des bords extérieurs, la. forme d'un arc de circonférence, mais celle de plans horizontaux d'appui. On a indiqué les plans d'appui supérieurs avec 12 et les inférieurs avec 12'. En proximité de ces plans 12,12' on a prévu, alternativement, des rainures 13 supérieures et des nervures inférieures correspondantes (non représentées sur la figure) ; on retrouve par ailleurs sur une surface verticale les mêmes rainures 10 et, alternativement, des nervures correspondantes (non représentées sur le dessin) sur la surface verticale opposée. Les rainures et les nervures assurent l'étanchéité de l'ouvrage lors de l'accouplement géométrique des éléments. Toutes les autres caractéristiques qu'on a décrit en se référant à l'élément de figure 1 sont ici les mêmes.

La figure 3 montre un ouvrage en maçonnerie réalisé avec des éléments modulaires 1 ; on voit des coins réalisés avec des éléments modulaires 14, pareils à celui de figure 11 ; des murs transversaux accrochés avec des éléments modulaires 15, pareils à celui de figure 13 ; des murs de refend accrochés avec des éléments modulaires 16, pareils à celui de figure 14. L'ouvrage est fermé aux extrémités avec des éléments modulaires 17, dont la dimension est réduite à la moitié, pareils à celui de figure 15, et 17', pareils à celui de figure 16. La figure vise à souligner le fait que même un ouvrage de profil irrégulier est comparable à un unique récipient étanche au mortier.

Les figures 4 et 5 sont des coupes transversales suivant X et Y de figure 3. Elles visent à souligner l'emplacement d'une couche supérieure X des éléments modulaires par rapport à une couche Y inférieure, ainsi que l'emploi des mêmes éléments supplémentaires qu'on a décrit en se référant à la figure 3.

La figure 6 montre la continuité de la structure : les traverses 18 du réseau en mortier qui s'est formé dans les canaux horizontaux 4, 4' agrandis par les plans 6 sont continues : les montants 19 du réseau en mortier qui s'est formé dans les canaux verticaux 5 sont continus. Les traverses 18 et les montants 19 sont par surplus alignés, respectivement, le long d'une même ligne droite ; les traverses 18 et les montants 19 sont liés intimement puisque les canaux 4, 4' et 5 se croisent. A travers les canaux 4, 4' et 5, respectivement, on peut faire passer des barres en fer 20', 20 pour l'armature de l'ouvrage. A travers les passages libres verticaux de jonction qui se forment par l'emplacement côte à côte des éléments, on ne peut pas faire passer des barres. Le mortier y pénètre toutefois et se lie intimement avec les traverses 18 et les montants 19.

La superposition de deux éléments peut être mieux reconnue sur la figure 7.

Soit les canaux 4, 4', soit les passages libres qui se forment par superposition et par emplacement côte à côte des éléments modulaires sont précal- culés en dimension en fonction du genre de réseau nécessaire à la structure. En considération de l'étanchéité de l'ouvrage, le mortier peut être introduit même sous pression. Les rainures 7, 7' et les goulottes 8, 8' favorisent le fluage du mortier, surtout lorsque celui-ci est introduit par gravité. Ni dans un cas, ni dans l'autre, le mortier peut sortir des éléments ; cela permet d'éviter le crépissage de l'ouvrage et permet de prévoir des décorations sur les éléments modulaires.

Les dimensions des éléments étant établies au préalable et le réseau résultant continu et compact, il en ressort une structure portante qui peut soutenir en soi toute sollicitation sans aucune contribution de la part des éléments- mêmes qu'on a toutefois employés pour la réaliser. Il s'ensuit que ces éléments peuvent être réalisés même en des matériaux légers, tels que du bois pressé, ou des résines synthétiques, de préférence du polystyrène. Les éléments modulaires étant légers, l'ouvrage s'accomplit naturellement avec une rapidité considérable.

La figure 8 montre un ouvrage à surfaces planes réalisé avec des éléments modulaires 1.

La figure 9 montre les éléments modulaires 1 employés pour la construction d'une voûte. Le rayon R des parties 2 étant égal au rayon R' des parties 2' et les gorges 3 étant égales entr'elles en dimension, on obtient non seulement l'étanchéité de l'ouvrage, mais aussi la possibilité de décalage entre deux éléments superposés. La hauteur de l'élément 1 superposé est proportionnée à sa largeur en fonction du nombre des dents dont il faut se servir pour décaler les éléments en hauteur jusqu'à rejoindre le sommet de la voûte.

La figure 10 montre une voûte assemblée avec des éléments modulaires 1 suivant l'invention.

Sur la figure 11 on a représenté un élément modulaire 1 pour accrocher l'ouvrage aux coins. Les parties en arc en proximité du coin sont ici prévues convenablement pour l'appui dans cette partie de l'ouvrage.

La figure 12 montre un élément modulaire 1 de dimension réduite à la moitié, qui est employé pour respecter l'emplacement d'une couche supérieure avec une couche inférieure, tout en maintenant le décalage nécessaire des éléments par rapport aux jonctions.

La figure 13 montre un élément modulaire pour l'accrochage de trois murs. On voit que l'élément présente un passage transversal ouvert pour l'accouplement avec les passages longitudinaux des éléments à placer à ses côtés.

L'élément modulaire représenté sur la figure 14 est analogue à celui de la figure 13 ; le passage transversal est toutefois ouvert d'un seul côté pour l'accrochage d'un mur de refend.

La figure 15 montre un élément modulaire analogue à celui de la figure 12 ; il est employé pour la clôture de l'ouvrage.

L'élément de la figure 16 est analogue à celui de la figure 15, mais en dimension entière.

L'élément modulaire de la figure 18 est employé, ainsi que les éléments qu'on a décrit, lorsqu'on désire des passages pour ventilation. Sur la figure 17 les passages de ventilation sont rangés aux côtés d'un unique canal prévu pour la formation du réseau. Sur la figure 18 lesdits passages de ventilation sont par contre rangés sur une unique ligne droite ; de leurs côtés on reconnait les canaux prévus pour la formation du réseau.

Tous les éléments qu'on a décrit en se référant aux figures de 11 à 18 peuvent être bien entendu aussi réalisés selon le profil de l'élément modulaire 1' de figure 2 ; ils représenteront ainsi, dans leur ensemble, une variante qui peut être employée seulement pour une structure plane.

La figure 17 montre un élément modulaire que les Demandeurs indiquent comme « élément à membrane _{"}.En effet, toutes les surfaces comprises entre les rainures 23, 23' sont des membranes qui peuvent être brisées avec un coup de marteau pour ouvrir des passages dans la direction des traverses du réseau selon les exigences. Cet élément constitue une variante aux éléments 1, l' des figures 1 et 2. Il peut contribuer de façon considérable à la rapidité de la construction, sans entamer aucunement les caractéristiques qu'on a indiquées auparavant.

## Revendications

1. Structure portante en congloméré, ou en béton armé, en particulier antisismique, pour des constructions planes ainsi que pour des voûtes, ou des arcs ; obtenue au moyen d'éléments modulaires, telle à soutenir toute sollicitation sans l'intervention desdits éléments, qui sont caractérisés en ce que :
les surfaces horizontales supérieure et inférieure longitudinales présentent des parties (2, 2') en arc de circonférence, les rayons (R, R') des deux arcs étant égaux ;
lesdites parties en arc (2, 2') sont pourvues de gorges longitudinales (3), qui présentent toutes la même dimension, telles à constituer un engagement réciproque étanche au mortier entre les éléments modulaires supérieurs et inférieurs et à permettre un emplacement décalé de l'élément supérieur par rapport à l'élément inférieur dans la construction d'une voûte ;
les surfaces verticales de jonction sont pourvues alternativement, le long des bords, de rainures (10), et de nervures correspondantes sur là surface opposée, en dimensions telles à assurer un engagement réciproque étanche au mortier ;
les canaux horizontaux (4, 4') et verticaux (5) sont prévus de sorte à former, à l'instant de la superposition et de l'emplacement côte à côte des éléments, des vides volumineux continus et ininterrompus soit horizontalement, soit verticalement, lesdits canaux horizontaux (4, 4') étant pourvus, sur leurs côtés, de rainures (7') et, le long de la surface de leur fond, de goulottes (8') pour favoriser le fluage et l'adhésion du mortier ;
des plans inclinés (6) continus, longitudinaux sont prévus au dessous desdites parties supérieures en arc (2, 2') pour agrandir sensiblement des deux côtés des canaux horizontaux (4, 4') le vide se formant entr'eux à l'instant de la superposition dedits éléments (1) en formant ainsi des passages (18) latéraux libres, eux aussi continus et ininterrompus, le long de la même ligne droite, chacun desdits plans (5) étant pourvu d'une rainure (7) longitudinale et de goulottes (8) parallèles, qui favorisent le fluage du mortier dans tous les endroits, ainsi que l'adhésion du mortier, aux éléments modulaires ;
des plans inclinés (9) verticaux sont prévus des deux côtés des surfaces verticales de jonction pour former des passages libres verticaux (18') à l'instant de l'emplacement côte à côte desdits éléments.

2. Structure portante en congloméré, ou en béton armé, en particulier antisismique, obtenue au moyen d'éléments modulaires, telle à soutenir toute sollicitation sans l'invention desdits éléments, qui sont caractérisés en ce que :
les surfaces horizontales longitudinales supérieure et inférieure présentent, aux bords, des plans d'appui (12,12') en proximité desquels on a prévu des rainures supérieures (13) et des nervures inférieures correspondantes sur la surface opposée, permettant l'accouplement géométrique étanche au mortier par superposition de deux éléments (1 ') ;
les surfaces verticales de jonction présentent, en proximité des bords, des rainures (10) et, sur la surface verticale opposée, des nervures correspondantes, permettant l'accouplement géométrique étanche au mortier par emplacement côte à côte de deux éléments (1 ') ;
les canaux horizontaux (4, 4') et verticaux (5) sont prévus de sorte à former des vides volumineux continus et ininterrompus soit horizontalement, soit verticalement, à l'instant de la superposition et de l'emplacement côte à côte des éléments (1'),
lesdits canaux (4,4') étant pourvus des deux côtés de rainures (7') et, ie long de la surface de leur fond, de goulottes (8') qui favorisent le fluage et l'adhésion du mortier ;
des plans supérieurs (6) et inférieurs (6') continus, longitudinaux, inclinés vers l'intérieur de l'élément, sont prévus en proximité des rainures (13) supérieures et des correspondantes nervures inférieures pour agrandir sensiblement des deux côtés des canaux horizontaux '(4, 4') le vide se formant entr'eux à l'instant de la superposition desdits éléments (1') en formant ainsi des passages (18) latéraux libres, eux aussi continus et ininterrompus, le long de la même ligne droite,
chacun desdits plans (6, 6') étant pourvu d'une rainure (7) longitudinale, ainsi que de goulottes (8) parallèles, favorisant le fluage du mortier dans tous les endroits de l'ouvrage, ainsi que l'adhésion du mortier aux éléments ;
des plans inclinés (9) verticaux sont prévus des deux côtés des surfaces verticales de jonction, permettant la formation de passages libres (18') à l'instant de l'emplacement côte à côte desdits éléments (1').

3. Structure suivant les revendications 1 et/ou 2, dans laquelle la dérivation de murs transversaux, ou bien de murs de cloison, est obtenue au moyen d'un élément modulaire d'accrochage, tel que décrit dans lesdites revendications, caractérisé en ce que :
les portions de paroi qui, de trois côtés, se trouvent en corespondance des canaux verticaux (5) sont des membranes délimitées verticalement par des rainures (23) à l'extérieur et pourvues de rainures (23') à l'intérieur, qui en facilitent la rupture pour ouvrir des passages sur les canaux (4, 4') ;
du côté extérieur de chaque rainure extérieure (23) une rainure est prévue pour l'accouplement géométrique avec un autre élément modulaire (1, 1') ou avec un autre élément modulaire d'accrochage.

4. Structure suivant les revendications 1 et/ou 2, dans laquelle l'accrochage de l'ouvrage aux coins est obtenu au moyen d'un élément modulaire (1, 1'; 14), tel que décrit dans lesdites revendications, caractérisé en ce qu'une surface verticale frontale est close, tandis que, en correspondance du canal vertical (5), en proximité de celle-ci, la paroi longitudinale gauche, ou droite, est ouverte et pourvue de rainures des deux côtés de l'ouverture, pour l'accouplement géométrique d'un autre élément.

5. Structure suivant les revendications 1 et/ou 2, dans laquelle un élément (1, 1'), tel que décrit dans lesdites revendications, est caractérisé par le fait de présenter une dimension en longueur réduite à la moitié et les deux surfaces verticales, frontales sont ouvertes.

6. Structure suivant les revendications 1 et/ou 2, dans laquelle un élément (1, 1' ; 1,7), tel que décrit dans lesdites revendications, est caractérisé par le fait de présenter une dimension en longueur réduite à la moitié et une des surfaces verticales, frontales, est close.

7. Structure suivant les revendications 1 et/ou 2, dans laquelle un élément (1, 14 ; 17'), tel que décrit dans lesdites revendications, est caractérisé par le fait qu'une des surfaces verticales, frontales est close.

8. Structure suivant les revendications 1 et/ou 2, dans laquelle l'accrochage de trois murs est obtenu au moyen d'un élément modulaire (1, l' ; 15), tel que décrit dans lesdites revendications, caractérisé par le fait de présenter les deux parois longitudinales ouvertes en correspondance d'une des surfaces verticales, frontales, de jonction, ces parois étant pourvues, des deux côtés de l'ouverture, de rainures pour l'accouplement géométrique d'un autre élément.

9. Structure suivant les revendications 1 et/ou 2, dans laquelle l'accrochage d'un mur de cloison est obtenu au moyen d'un élément modulaire (1, 1' ; 16), tel que décrit dans lesdites revendications, caractérisé par le fait de présenter les deux surfaces verticales, frontales ouvertes et, en proximité d'une de celles-ci, en correspondance du canal vertical (5), la paroi longitudinale gauche, ou droite, ouverte et pourvue de rainures des deux côtés de l'ouverture, pour l'accouplement géométrique d'un autre élément.

10. Structure suivant les revendications 1 et/ou 2, dans laquelle une ventilation est obtenue au moyen d'un élément modulaire (1, 1'), tel que décrit dans lesdites revendications, caractérisé par le fait que les surfaces verticales, frontales sont planes et lisses, et que des passages (21) de ventilation sont rangés dans chacune des parois longitudinales.

11. Structure suivant une quelconque des revendications précédentes, caractérisée en ce qu'au mortier à introduire dans l'ouvrage en maçonnerie on adjoint un retardateur.

## Claims

1. Supporting structure.of a conglomerate or reinforced concrete, in particular anti-earthquake, for planar as well as vaulted or arc-shaped constructions, consisting of modular elements and taking all stresses without the intervention of said elements, characterized in that :
the upper end and lower horizontal, longitudinal surfaces have parts (2, 2') describing arcs of circumference, the radius (R, R') of both arcs being equal to each other ;
said arched parts (2, 2') are provided with longitudinal gorges (3), all of them having the same dimensions such as to engage with each other sealingly to the mortar between the upper and lower, modular elements, and to allow a joggled arrangement of the upper element with respect to the lower element in the construction of a vault ;
the vertical jointing surfaces are alternately provided along the edges with grooves (10) and corresponding ribs on the opposing surfaces, the dimensions of which being such as to assure a mutual engagement which is mortar tight ;
the horizontal (4, 4') and vertical (5) channels are shaped so as to form continuous, voluminous cavities which are uninterrupted both horizontally and vertically at the superimposition and the arrangement side to side of the elements, said horizontal channels (4, 4') being provided at their sides with grooves (7') and along their bottom surface with flutes (8') to facilitate the flowing and the adhesion of the mortar ;
below said arched, upper parts (2, 2') continuous, longitudinal, inclined planes are provided to considerably enlarge at both sides of the horizontal channels (4, 4') the cavity formed therebetween at the superimposition of said elements (1) so as to form side, free passageways (18) which are in turn continuous and uninterrupted along the same straight line, each of said planes (6) being provided with a longitudinal groove (7) and parallel flutes (8) which facilitate the flowing of the mortar throughout and the adhesion of the mortar to the modular elements as well ;
on both sides of the vertical jointing surfaces vertical inclined planes (9) are provided to form vertical, free passageways (18') at the arrangement side to side of said elements.

2. Supporting structure of a conglomerate or reinforced concrete, in particular anti-earthquake, consisting of modular elements and taking all stresses without the intervention of said elements, characterized in that:
the upper and lower, horizontal, longitudinal surfaces have at their edges bearing faces (12, 12') near which upper grooves (13) are provided corresponding to lower ribs on the opposing surface allowing for the geometric tight fit for the mortar by superimposition of both elements (1') ;
the vertical jointing surfaces are provided at their edges with grooves (10) and at the vertical opposing surface with corresponding ribs allowing for the geometric tight fit for the mortar by arrangement side to side of the element (1') ;
the horizontal (4, 4') and vertical (5) channels are shaped so as to form continuous, voluminous cavities which are uninterrupted both horizontally and vertically at the superimposition and the arrangement side to side of the elements (1'), said channels (4, 4') being provided at both sides with grooves (7') and along their bottom surface with flutes (8') to facilitate the flowing and the adhesion of the mortar ;
at the upper grooves (13) and the corresponding lower ribs continuous, longitudinal, upper and lower inclined planes are provided to considerably enlarge at both sides of the horizontal channels (4, 4') the cavity formed therebetween at the superimposition of said elements (1') so as to form side, free passageways (18) which are in turn continuous and uninterrupted along the same straight line, each of said planes (6, 6') being provided with a longitudinal groove (7) and parallel flutes (8) which facilitate the flowing of the mortar throughout and the adhesion of the mortar to the elements as well ;
on both sides of the vertical jointing surfaces vertical inclined planes (9) are provided to form free passageways (18') at the arrangement side to side of said elements (1').

3. Structure according to claim 1 and/or 2, wherein the branching off of the cross walls or partitions is provided by means of a modular coupling element as described in said claims, characterized in that :
the portions of the walls, which at three sides thereof are in correspondance with the vertical channels, are diaphragm delimited vertically and outwardly by grooves (23) and provided inwardly with grooves (23') which facilitate the break thereof to open the passage to the channels (4, 4') ;
at the outer sides of each outward groove (23) a groove is provided for the geometric fit with another modular element (1, 1') or with another modular coupling element.

4. Structure according to claims 1 and/or 2, wherein the coupling of the works at the corner is achieved by means of a modular element (1, l' ; 14) such as described in said claims, characterized in that a vertical, frontal surface is closed, while near the latter at the vertical channel (5) the longitudinal, left of right wall is opened and provided with grooves on both sides of the opening for the geometric fit of another element.

5. Structure according to claims 1 and/or 2, wherein an element (1, 1') such as described in said claims is characterized in that it has a length reduced by the half and the two vertical, frontal surfaces are opened.

6. Structure according to claims 1 and/or 2, wherein an element (1, 1' ; 17) such as described in said claims is characterized in that it has a length reduced by the half and one of the two vertical, frontal surfaces is closed.

7. Structure according to claims 1 and/or 2, wherein an element (1, 14 ; 17) such as described in said claims is characterized in that one of the vertical, frontal surfaces is closed.

8. Structure according to claims 1 and/or 2, wherein the coupling of three walls is achieved by means of a modular element (1, l' ; 15) such as described in said claims, characterized in that the two longitudinal walls are opened at one of the vertical, frontal jointing surfaces, said wall being provided at both sides of the opening with grooves for the geometric fit of another element.

9. Structure according to claims 1 and/or 2, wherein the coupling of the partitions is achived by means of a modular element (1, l' ; 16) such as described in said claims, characterized in that the two vertical, frontal surfaces are opened and near one of the latter at the vertical channel (5) the longitudinal, left and right wall is opened and provided with grooves at both sides of the opening for the geometric fit of another element.

10. Structure according to claims 1 and/or 2, wherein a ventilation is provided by menas of a modular element (1, 1 such as described in said claims, characterized in that the vertical, frontal surfaces are flat and smooth and that passageways (21) are arranged in each longitudinal wall.

11. The structure according to any one of the preceeding claims, characterized in that a retarder is added to the mortar to be introduced in the masonry works.

## Patentansprüche

1. Tragkonstruktion aus einem Konglomerat oder armiertem Beton, insbesondere gegen Erdbeben, für ebene sowie gewölbte oder bogenförmige Konstruktionen, hergestellt aus Modul-Elementen, dermassen ausgebildet, um jegliche Belastung ohne Mitwirkung der besagten Modul-Elemente, wobei diese Elemente dadurch gekennzeichnet sind, dass :
die oberen, und unteren horizontalen, longitudinalen Oberflächen Teile (2, 2') in Form bogenförmiger Kreislinien aufweisen, wobei die Radien (R, R') der beiden Bogen gleich sind ;
die bogenförmigen Teile (2, 2') mit longitudinalen Rillen (3) versehen sind, die alle die gleiche Abmessung aufweisen, und zwar derart, dass sie eine gegenseitige, mörtelundurchlässige Verbindung zwischen den oberen und unteren Modul-Elementen bilden, und eine versetzte Anordnung des oberen Elementes in Bezug auf das untere Element beim Bau eines Gewölbes erlauben ;
die vertikalen Verbindungsoberflächen abwechselnd entlang der Ränder mit Rillen (10) und auf der gegenüberliegenden Oberfläche mit dementsprechenden Rippen versehen sind, die derartige Ausmasse aufweisen, um eine gegenseitige mörtelundurchlässige Verbindung zu sichern;
die horizontalen (4, 4') und vertikalen (5) Kanäle derart vorgesehen sind, dass sie bei der Überlagerung und der Anordnung der Elemente Seite an Seite, umfangreiche, durchgehende und ununterbrochene, sowohl horizontale als auch vertikale Hohlräume bilden, wobei die genannten horizontalen Kanäle (4, 4') auf ihren Seiten mit Rillen (7') und entlang der Oberfläche ihres Bodens mit Abflussrinnen (8') versehen sind, um das Gleiten und die Haftfestigkeit des Mörtels zu fördern ;
durchgehende, longitudinale schiefe Ebenen (6) unter den genannten oberen bogenförmigen Teilen (2, 2') vorgesehen sind, um auf beiden Seiten der horizontalen Kanäle (4, 4') den Hohlraum, der sich zwischen ihnen bei der Überlagerung der genannten Elemente (1) bildet, wesentlich zu vergrössern, und dadurch seitliche, freie Durchgänge (18) entlang der gleichen geraden Linie zu bilden, die auch durchgehend und ununterbrochen sind ;
jede der genannten Flächen (6) mit einer longitudinalen Rille (7) und parallelen Abflussrinnen (8) versehen ist, die das Gleiten des Mörtels an die Modular-Elemente;
vertikale, schiefe Ebenen (9) auf beiden Seiten der vertikalen Verbindungsoberflächen vorgesehen sind, um freie, vertikale Durchgänge (18') bei der Anordnung Seite an Seite der genannten Elemente zu bilden.

2. Tragkonstruktion aus Konglomerat, oder armiertem Beton, insbesondere gegen Erdbeben, hergestellt aus Modul-Elementen, dermassen ausgebildet, um jegliche Belastung ohne das Ansprechen der genannten Elemente auszuhalten, die dadurch gekennzeichnet sind, dass :
die horizontalen, longitudinalen oberen und unteren Oberflächen an den Rändern Auflageflächen (12, 12') aufweisen, in deren Nähe obere Rillen (13) und untere, auf der gegenüberliegenden Oberfläche entsprechende Rippen vorgesehen sind, die die formschlüssige, mörtelundurchlässige Anpassung durch Überlagerung von zwei Elementen (1') erlauben ;
die vertikalen Verbindungsoberflächen in der Nähe der Ränder Rillen (10) und auf der gegenüberliegenden vertikalen Oberfläche dementsprechende Rippen aufweisen, die die formschlüssige, mörtelundurchlässige Anpassung durch Anordung Seite an Seite von zwei Elementen (1') erlaubt ;
die horizontalen (4,4') und vertikalen (5) Kanäle dermassen vorgesehen sind, dass sie umfangreiche, durchgehende und ununterbrochene sowohl horizontale als auch vertikale Hohlräume bei der überlagerung und der Anordnung Seite an Seite der Elemente (1') bilden ;
die genannten Kanäle (4, 4') auf beiden Seiten mit Rillen (7') und entlang der Oberfläche ihres Bodens mit Abflussrinnen (8') versehen sind, die das Gleiten und die Haftfestigkeit des Mörtels fördern ;
obere (6) und untere (6') durchgehende, longitudinale Flächen, die gegen das Innere des Elementes abgeschrägt sind, in der Nähe der oberen Rillen und der entsprechenden unteren Rippen vorgesehen sind, um auf beiden Seiten der horizontalen Kanäle (4, 4') den Hohlraum wesentlich zu vergrössern, der sich zwischen ihnen bei der Überlagerung der genannten Elemente (1') bildet wodurch freie seitliche Durchgänge (18) entstehen, die auch durchgehend und ununterbrochen sind, und zwar entlang der gleichen geraden Linie ;
jede der genannten Flächen (6, 6') mit einer longitudinalen Rille (7), sowie mit paralellen Abflussrinnen (8) versehen ist, die das Gleiten des Mörtels in alle Ecken des Bauwerkes sowie die Haftfestigkeit des Mörtels an die Elemente fördert ;
abgeschrägte, vertikale Flächen (9) auf beiden Seiten der vertikalen Verbindungsoberflächen vorgesehen sind, die die Bildung von freien Durchgängen (18') bei der Anordnung Seite an Seite der genannten Elemente (1') erlauben.

3. Struktur nach Anspruch 1 und/oder 2, wobei die Derivation von Querwändeen oder von Trennwänden mittels eines angesetzten Modular-Elementeserhalten wird, wie sie in den vorliegenden Patentansprüchen beschrieben wird, dadurch gekennzeichnet, dass :
die Wandteile, die auf drei Seiten den vertikalen Kanälen (5) entsprechen, Membranen sind, die vertikal durch äussure Rillen (23) begrenzt und innen mit Rillen (23') versehen sind, die den Bruch erleichtern und Durchgänge zu den Kanälen schaffen (4, 4') ;
auf der Aussenseite jeder äusseren Rille (23) eine Rille zur formschlüssigen Anpassung mit einem anderen Modul-Element (1, 1') oder mit einem anderen, angesetzten Modul-Element vorgesehen ist.

4. Struktur nach Patentanspruch 1 und/oder 2, in der der angesetzte Teil des Bauwerkes in seinen Ecken durch ein Modul-Element (1, 1'; 14) erhalten wird, wie in den vorliegenden Patentansprüchen beschrieben wird, dadurch gekennzeichnet, dass eine vertikale, Stirnoberfläche geschlossen ist, und in deren Nähe bei dem vertikalen Kanal (5) die longitudinale linke oder rechte Wand offen und mit Rillen auf beiden Seiten der Öffnung versehen ist, um die formschlüssige Anpassung eines anderen Elementes zu gestatten.

5. Struktur nach Patentanspruch 1 und/oder 2, in der ein Element (1, 1'), wie in obigen Patentansprüchen beschrieben wird, dadurch gekennzeichnet ist, dass es eine Längsabmessung aufweist, die auf die Hälfte beschränkt ist, und dass die beiden vertikalen, Stirnoberflächen offen sind.

6. Struktur nach Patentanspruch 1 und/oder 2, in der ein Element (1, T ; 17), wie in obigen Patentansprüchen beschrieben wird, dadurch gekennzeichnet ist, dass es eine Längsabmessung aufweist, die auf die Hälfte beschränkt ist, und dass eine der vertikalen, Stirnoberflächen ge-, schlossen ist.

7. Struktur nach Patentanspruch 1 und/oder 2, in der ein Element (1, 14; 17'), wie in obigen Patentansprüchen beschrieben wird, dadurch gekennzeichnet ist, dass eine der vertikalen, Stirno- ber^{f}lächen geschlossen ist.

8. Struktur nach Patentanspruch 1 und/oder 2, in der die Verbindung von drei Wänden durch ein Modul-Element (1, l' ; 15) ausgeführt wird, wie in obigen Patentansprüchen beschrieben wird, dadurch gekennzeichnet, dass die beiden longitudinalen Wände entsprechend einer der vertikalen, Verbindungsstirnoberflächen offen sind, wobei diese Wände auf beiden Seiten der Öffnung mit Rillen für die formschlüssige Anpassung mit einem anderen Element versehen sind.

9. Struktur nach Patentanspruch 1 und/oder 2, in der das Ansetzen einer Trennwand durch ein Modul-Element (1, l' ; 16) erreicht wird, wie in obigen Patentansprüchen beschrieben wird, dadurch gekennzeichnet, dass die beiden vertikalen, Stirnober^{f}lächen offen sind und dass in der Nähe einer dieser Oberflächen, dem vertikalen Kanal (5) entsprechend, die linke oder rechte longitudinale Wand offen und mit Rillen auf beiden Seiten der Öffnung versehen ist um die formschlüssige Anpassung mit einem anderen Element zu erlauben.

10. Struktur nach Patentanspruch 1 und/oder 2, in der eine Ventilation durch ein Modul-Element (1, 1') erreicht wird, wie in obigen Patentansprüchen beschrieben wird, dadurch gekennzeichnet, dass die vertikalen, Stirnoberflächen flach und glatt sind, und dass Ventilationsdurchgänge (21) in jeder der longitudinalen Wände eingerichtet sind.

11. Struktur nach einem beliebigen, vornergehenden Patentanspruch, dadurch gekennzeichnet, dass dem Mörtel, der dem Bauwerk beigefügt wird, ein Verzögerungselement zugegeben wird.
